# FASCICULE DE BREVET EUROPEEN

(11) **EP 0 298 248 B1**
(45) Date de publication et mention de la délivrance du brevet: **31.07.1991**
(21) Numéro de dépôt: 88108692.0
(22) Date de dépôt: 31.05.1988
(51) Int. Cl.: B65C 9/42, B65C 9/18, G07B 1/00

(54) **Machine à affranchir des étiquettes**
Etiketten-Frankiermaschine
Franking machine for labels

(30) Priorité: 05.06.1987 FR 8707912
(43) Date de publication de la demande: 11.01.1989
(73) Titulaire: ALCATEL SATMAM, 92220 Bagneux (FR)
(72) Inventeur: Peyre, Jacques, F-75012 Paris (FR)
(74) Mandataire: Weinmiller, Jürgen

(56) Documents cités:
- EP-A- 0 173 328
- EP-A- 0 202 486
- BE-A- 554 525
- DE-A- 2 004 230
- US-A- 4 157 670

## Description

La présente invention porte sur des machines à affranchir des étiquettes et, en particulier, des machines alimentées par un ruban continu, qui assurent, au fur et à mesure de la demande, le prélèvement d'une ou de plusieurs étiquettes dites courtes ou longues sur le ruban et leur impression.

Pour de telles machines, les étiquettes dites courtes sont celles destinées à recevoir les informations d'affranchissement accompagnées de la date de l'affranchissement; les étiquettes dites longues sont celles destinées à recevoir en plus une ou des informations supplémentaires appelées ci-après flamme publicitaire.

Un tambour d'impression assure l'impression des étiquettes courtes ou longues. Il est équipé d'une tête d'impression du timbre d'affranchissement avec la date et d'une tête rétractable, ou cliché rétractable, d'impression de la flamme publicitaire, pour permettre l'impression sélective du timbre et de la date, avec ou sans flamme publicitaire.

Une manette articulée de commande, en bout du tambour, permet à l'opérateur de mettre cette tête rétractable d'impression de flamme publicitaire en position rétractée ou non sur la périphérie du tambour, pour la non impression de flamme publicitaire ou au contraire son impression. Les étiquettes reçues par le tambour, qui sont à imprimer, doivent en correspondance être impérativement courtes, quand la tête d'impression de flamme publicitaire est en position rétractée, et longues dans le cas contraire.

Un distributeur d'étiquettes courtes ou longues prélevées sur un ruban continu assure l'alimentation en étiquettes, à la longueur convenable, du tambour d'impression.

Selon la demande de brevet EP-A-0202486 déposée au nom de la demanderesse, le distributeur assurant le prélèvement sélectif d'étiquettes courtes ou longues comportent des moyens d'entraînement intermittent du ruban et un couteau actionné lors de l'arrêt des moyens d'entraînement. Deux cellules de détection sont montées en aval du couteau, sur le chemin de guidage du ruban pour assurer la sélection du prélèvement d'une étiquette courte ou longue. Celle de ces deux cellules, qui est la plus proche du couteau ou cellule amont, définit la position initiale de l'extrémité du ruban dans le distributeur, avant toute coupe du ruban. Sa position par rapport au couteau correspond de préférence à la longueur d'une étiquette courte. L'autre cellule ou cellule aval définit la position de l'extrémité du ruban qui par rapport au couteau donne la longueur d'une étiquette longue.

En fonctionnement, lorsqu'une étiquette courte est souhaitée, le ruban en position initiale est sectionné puis l'étiquette et le ruban sont entraînés jusqu'à ce que le ruban reprenne sa position initiale. Lorsqu'une étiquette longue est souhaitée, le ruban est entraîné de sa position initiale jusqu'à la cellule aval, est alors sectionné puis est entraîné à nouveau avec l'étiquette prélevée; le ruban est ainsi remis en position initiale.

Ce distributeur d'étiquettes courtes ou longues est couplé à la machine à affranchir pour délivrer les étiquettes sous le tambour d'impression de la machine. Il est commandé, avantageusement, par un signal de détection de la position angulaire de la manette de mise de la tête d'impression de flamme publicitaire en position rétractée ou non rétractée, pour la sélection de prélèvement sur le ruban d'étiquette courte ou longue.

En outre, un extracteur d'étiquette prélevée monté en aval des cellules précitées transfère chaque étiquette et assure son avance sous le tambour pour son impression.

L'avance de l'étiquette sous le tambour doit se faire en synchronisme avec la vitesse linéaire du tambour. A cet effet l'extracteur comporte un rouleau moteur couplé au contre-rouleau, également moteur, associé au tambour, ce contre-rouleau moteur étant entraîné pour avoir la même vitesse linéaire que celle du tambour, lorsque ce dernier est lui-même entraîné.

A chaque impression d'étiquette, le tambour est entraîné sur un tour pour imprimer l'étiquette prise entre lui et son contre-rouleau et la délivrer, puis s'arrête dans une position de repos, en attente d'impression d'une nouvelle étiquette. Une troisième cellule, assurant la détection de l'arrivée à proximité du tambour de l'étiquette prélevée à imprimer, déclenche l'entraînement sur un tour du tambour. Dans sa position de repos, un méplat sur le tambour, ou un jeu entre le tambour et son contre-rouleau fait que ce tambour est sans contact avec son contre-rouleau qui reste entraîné en permanence.

Cette commande d'entraînement du tambour dont le contre-rouleau moteur est couplé à l'extracteur d'étiquette à imprimer rend difficile l'obtention d'un synchronisme quasi parfait, entre la vitesse d'avance de l'étiquette et celle du tambour, pour avoir une impression totalement satisfaisante.

La présente invention a pour but, en particulier, d'éviter cet inconvénient de synchronisation.

Par rapport à l'état de la technique qui décrit une machine à affranchir des étiquettes prélevées, au fur et à mesure de la demande et à une longueur d'étiquette courte ou longue souhaitée, sur un ruban continu, comportant:
― un tambour d'impression et un contre-rouleau associé,
― une goulotte définissant un chemin de guidage de ruban et/ou étiquette jusqu'au tambour,
― des moyens d'entraînement intermittent du ruban et un couteau de prélèvement d'étiquettes, interposés sur le chemin de guidage,
― des premiers moyens et des seconds moyens affectés au positionnement du ruban pour le prélèvement d'une étiquette courte et d'une étiquette longue, respectivement, montés en aval du couteau, chacun à une distance sensiblement égale à la longueur d'étiquette correspondante,
― un circuit de commande desdits moyens d'entraînement, couplé aux premiers et seconds moyens, pour l'entraînement du ruban selon la longueur d'étiquette souhaitée,
― et un détecteur de longueur d'étiquette souhaitée couplé audit circuit de commande pour la sélection desdits premiers moyens ou desdits second moyens et la commande des moyens d'entraînement à partir des premiers ou seconds moyens sélectionnés, la machine selon la présente invention est caractérisée en ce que lesdits seconds moyens affectés au positionnement du ruban pour le prélèvement d'étiquette longue comportent un levier pivotant monté sur le tambour et équipé au droit du tambour d'un palpeur actionné en effacement par l'extrémité du ruban et/ou d'étiquette courte arrivant sous le tambour, un couple de cellules de détection monté décalé du tambour d'impression et de la goulotte et couplé audit circuit de commande, et une patte d'obturation solidaire dudit levier et associée audit couple de cellules relativement auquel elle est intercalée entre les cellules lorsque ledit palpeur est effacé et reste extérieure dans le cas contraire.

Dans ladite machine selon l'invention, ledit couple de cellules et ledit levier pivotant, avec ledit palpeur effaçable et ladite patte d'obturation, permettent donc le positionnement du ruban pour le prélèvement d'une étiquette longue mais également la présentation de l'étiquette courte ou longue prélevée juste sous le tambour qui indépendamment de cette présentation assurera son avance lors de son impression.

D'autres caractéristiques et les avantages de la présente invention apparaîtront clairement au cours de la description donnée ci-après en regard du dessin ci-annexé. Dans ce dessin, la figure unique donnée est une vue schématique d'ensemble de la machine à affranchir des étiquettes, selon la présente invention.

Dans la machine à affranchir des étiquettes, illustrée de matière schématique dans la figure, des étiquettes courtes ou longues sont prélevées à la demande sur un ruban continu 1, monté en rouleau 2, et imprimées au fur et à mesure par un tambour d'impression 3. Une goulotte 5 assure le guidage du ruban issu du rouleau et de l'étiquette prélevée, par leurs bords, jusqu'au tambour d'impression 3 et un contre-rouleau 4 de pression associé au tambour, puis légèrement en aval de ces derniers.

Un couteau 6 est interposé sur le chemin de guidage du ruban sur la goulotte 5. Il est à lame fixe 7 et à lame rotative 8 définissant sur la lame fixe une ligne de coupe 9 du ruban lors de son entraînement en rotation. Cette lame rotative 8 est couplée ainsi que schématisé par une liaison en traits mixtes 10 à un moteur 11 d'actionnement du couteau. En position de repos de la lame rotative, le couteau permet le libre passage du ruban entre ses lames.

Deux couples de rouleaux 12-13 et 14-15, interposés sur le chemin de guidage du ruban dans la goulotte 5 et montés de part et d'autre du couteau 6, assurent l'entraînement dans la goulotte du ruban et de l'étiquette qui y est prélevée. Chacun de ces deux couples de rouleaux est à rouleau moteur 12 ou 14 partiellement engagé dans le chemin de guidage du ruban et à contre rouleau presseur associé 13 ou 15. Les deux rouleaux moteurs 12 et 14 sont couplés l'un à l'autre et à un même moteur d'entraînement 16 du ruban et de l'étiquette prélevée à imprimer ainsi que schématisé par des liaisons illustrées.

Sensiblement à l'entrée de la goulotte, un couple de cellules de photodétection 18, 19 détecte la présence de ruban à son niveau. Il permet d'assurer lors de l'insertion initiale manuelle du ruban dans la goulotte, la mise en route du moteur 16 et l'entraînement des couples de rouleaux 12, 13 et 14, 15, pour l'entraînement du ruban, dès que celui-ci se présente devant le premier couple de rouleaux 12, 13, ceci jusqu'à son positionnement convenable dans la goulotte. Ce même couple de cellule 18, 19 peut aussi jouer le rôle de circuit d'inhibition dans la machine à affranchir, pour le blocage de la machine lors d'absence de ruban à son niveau, en particulier quand le rouleau de ruban est vide.

Sur le chemin de guidage du ruban dans la goulotte 5, le couteau 6 a été positionné pour que la ligne de coupe 9 définie entre ses lames soit à une distance du tambour d'impression 3 et de son contre rouleau 4 sensiblement égale à la longueur des étiquettes longues.

Deux couples de cellules 20-21 et 22-23 sont affectées à sélection entre étiquettes longues ou courtes souhaitées à imprimer par le tambour au fur et à mesure du prélèvement.

Le premier de ces couples de cellules affecté à la sélection d'étiquettes courtes est le couple de cellules 20-21 montées en aval du couteau, de part et d'autre du chemin de guidage dans la goulotte. Il est à une distance de la ligne de coupe 9 entre les lames du couteau sensiblement à la longueur des étiquettes courtes, tout en étant légèrement en aval du deuxième couple de rouleaux d'entraînement 14-15. La goulotte 5 est interrompue au niveau de ce premier couple de cellules, sa partie aval est indépendante de sa partie amont.

Le deuxième couple de cellules 22-23, affecté à la sélection d'étiquettes longues est décalé de sa position normale, qui serait sur le chemin de guidage de la partie aval de la goulotte, au niveau du tambour 3 et de son contre rouleau. Le deuxième couple de cellules 22-23 est disposé latéralement par rapport au contre-rouleau 4, en étant au-dessous de la partie aval de la goulotte et également pratiquement au-dessous du contre-rouleau 4. Un levier 25 lui est associé pour la détection qu'il doit assurer.

Au dessous du tambour d'impression 3, le contre-rouleau 4, le levier 25 et le deuxième couple de cellules 22-23 associé, et la partie aval de la goulotte qui assure la présentation des étiquettes au tambour d'impression, forment un ensemble associé au tambour d'impression et désigné par la référence globale 30.

Cet ensemble 30 est monté pivotant sur un axe 31 portant l'extrémité d'entrée de la partie aval de la goulotte; l'autre extrémité de cette partie aval de la goulotte assure la présentation convenable des étiquettes sous le tambour d'impression et forme avantageusement un guide de sortie d'étiquettes imprimées en aval du tambour d'impression. Dans cet ensemble, le contre-rouleau 4 est monté libre en rotation autour de son axe 34, il est sollicité en pression contre le tambour d'impression 3; le levier 25 est monté pivotant autour d'un axe 35 situé légèrement au-dessus de l'axe 34, avec un léger décalage latéral.

Le levier 25 se présente sous la forme d'une chape. Il a deux flasques tel que celui 36 le seul visible. Ces deux flasques ne présentent entre eux que quelques différences qui seront précisées, ils s'étendent d'un côté et de l'autre du contre-rouleau et sont portés par l'axe 35. Ces flasques débordent légèrement sur la périphérie du contre-rouleau, sensiblement à l'opposé de la partie aval de la goulotte, où ils ont un profil en arc de cercle et sont reliés par leur pièce de liaison simplement esquissée en pointillés mais non référencée.

Chacun des flasques, tel que 36, a sur son bord un épaulement au droit du tambour d'impression, qui forme une dent et définit un palpeur 39 qui est escamotable par l'extrémité du ruban et/ou de l'étiquette arrivant à son niveau, entre le tambour d'impression 3 et le contre-rouleau 4. Les dents ou palpeur 39 permettent la détection d'arrivée de l'extrémité du ruban ou étiquette sous le tambour 3. En l'absence de ruban, chaque dent est intercalée en obstacle dans le chemin de guidage, ces dents étant sensiblement dans le prolongement de la goulotte de guidage du ruban et/ou étiquette par leur bord. Ces dents s'effacent sous l'action de l'extrémité du ruban ou étiquette, en faisant pivoter le levier 25 autour de son axe 35, comme illustré par la flèche 40.

Un ressort de rappel 41 sollicite le levier 25 pour la mise des dents ou palpeur 39 en position d'obstacle, en l'absence de ruban ou étiquette.

Le levier 25 présente, en outre, mais sur l'un seul de ses flasques, le flasque 36, une patte 42 saillante sur son contour, dite patte d'obturation à laquelle le couple de cellules 22-23 est associé. Cette patte, pivotante avec le levier auquel elle appartient, s'étend relativement aux deux cellules 22-23 pour s'intercaler entre elles en obturant la cellule détectrice lorsque les dents ou palpeur 39 sont effacées, et être extérieure et sans effet sur les cellules lorsque les dents ou palpeur sont en obstacle non effacé. Le couple de cellules 22-23 avec la patte 42 assurent ainsi une détection à distance, en particulier, du positionnement convenable du ruban pour le prélèvement d'une étiquette longue.

Les deux couples de cellules 20-21 et 22-23 sont utilisées en particulier pour commander sélectivement l'arrêt du moteur d'entraînement du ruban, pour le positionnement de l'extrémité du ruban avant l'actionnement du couteau, selon la longueur de l'étiquette souhaitée, qui est détectée.

A cet effet, la détection de longueur d'étiquette souhaitée est réalisée de préférence de manière comparable à la disposition décrite dans la demande de brevet déjà citée de la demanderesse. On a donc montré le tambour d'impression 3 équipé d'une tête 54 d'impression du timbre et de la date, fixe sur la périphérie du tambour, qui est par exemple constituée par un bloc de molettes individuellement réglables, et d'un cliché 55 d'impression de flamme publicitaire, escamotable sur la périphérie du tambour. Un jeu de tringles symbolisé par une liaison 56 couple le cliché 55 d'impression de flamme publicitaire à une manette articulée 57 de commande de positionnement de ce cliché en position non escamotée d'impression donnée en traits pleins et en position escamotée donnée en pointillés. Un détecteur 59 de position de la manette, formant avantageusement une tête photo-optique émettrice-réceptrice, est montée à distance de cette manette articulée 59, tandis que cette manette est équipée d'un miroir 58 couplant les parties émettrice et détectrice du détecteur 59 pour l'une seule les deux positions possibles de la manette. En fonction de la position du cliché d'impression de flamme publicitaire, le détecteur délivre le signal de sélection d'étiquette courte ou longue souhaitée.

Le tambour d'impression a deux rainures périphériques non montrées sur la figure, dans lesquelles viennent s'engager les dents ou palpeur 39 qui sont non escamotées en l'absence d'étiquette sous le tambour. Ces rainures de logement des dents sont formées dans les parties terminales du tambour, d'un côté et de l'autre de la tête 54 et du cliché d'impression 55.

Un circuit logique de commande 60 est couplé à la sortie du détecteur 59.

Il est également couplé aux sorties des deux cellules détectrices 21 et 23 des deux couples de cellules 20-21 et 22-23; il commande en conséquence l'arrêt du moteur 16 d'entraînement du ruban, selon la longueur d'étiquette à prélever donnée par le détecteur 59. Ce même circuit logique 60 commande également le prélèvement d'une étiquette, l'avance d'une étiquette courte prélevée jusqu'au tambour par le moteur 16, la mise en rotation sur un tour du tambour pour l'impression d'une étiquette courte ou longue et l'extraction de l'étiquette prélevée. Cette extraction est assurée par un rouleau 63 d'éjection d'étiquette, monté en aval du tambour, qui est couplé à un moteur d'éjection 64 et auquel sont associés les contre-rouleaux de pression tels que 65, venant en pression contre le rouleau 63 pour éjecter l'étiquette prise entre eux, par ses bords latéraux sensiblement. Pour ces commandes, le circuit logique 60 est couplé aux moteurs 16, 11 et 64 ainsi qu'au moteur d'entraînement du tambour, non représenté. Il reçoit également le signal de sortie de la cellule détectrice 19 du couple de cellules 18-19 pour le positionnement du ruban au chargement initial et pour le blocage de la machine en l'absence de ruban. Ces différentes commandes apparaissent dans le fonctionnement de la machine, qui est précisé ci-après.

Au chargement de ruban dans la machine, l'extrémité du ruban est insérée et poussée manuellement dans la goulotte 5. En passant devant le couple de cellules 18-19 d'entrée, le circuit logique de commande 60 met en marche le moteur 16, pour entraîner le ruban, dès que son extrémité arrive au niveau du premier couple de rouleaux 12-13 et jusqu'à ce que son extrémité arrive devant le couple de cellules 20-21. A ce moment, selon la position de la manette articulée 57 détectée par la tête optique 59, si cette manette est en position d'étiquette courte, le couple de cellules 20-21 déclenche l'arrêt du moteur 16, si par contre la manette est en position d'étiquette longue, elle inhibe le couple de cellules 20-21 et le ruban continue à avancer par l'action des couples de rouleaux 12-13 et 14-15, jusqu'à butée de son extrémité sur les dents ou palpeur 39 du levier 25 pivotant. A ce moment, le ruban fait pivoter le levier par l'effacement des dents ou palpeur 39 et la patte 42 simultanément s'intercale entre les cellules du couple 22-23 qui déclenche l'arrêt du moteur 16.

Après positionnement convenable de l'extrémité du ruban, selon la position de la manette 57, le moteur 11 d'actionnement du couteau est commandé par la cellule détectrice du couple 20-21 ou 22-23 qui a commandé l'arrêt du moteur 16.

Si une étiquette courte est prélevée, le moteur 16 est commandé à nouveau, pour l'entraînement du ruban et de l'étiquette courte jusqu'aux dents ou palpeur 39 du levier 25 dont la patte 42 s'intercale entre les cellules du couple de cellules 22-23 qui déclenche alors l'arrêt du moteur 16.

L'étiquette courte ou longue a, à ce moment, son extrémité qui se trouve juste engagée sous le tambour d'impression 3 à contre-rouleau 4 non moteur. Le circuit logique 60 déclenche alors le mécanisme d'entraînement du tambour pour la rotation du tambour sur un tour. Au cours de cette rotation, l'étiquette est imprimée et avance vers le rouleau d'éjection 63. Une temporisation déclenchée à partir de l'entrainement du tambour 3 permet au circuit logique de démarrer le moteur 64 couplé au rouleau d'éjection 63, pour délivrer l'étiquette imprimée, et le moteur 16 d'entraînement du ruban pour le positionnement de son extrémité selon la position souhaitée donnée par la position détectée de la manette.

Le moteur 16 est avantageusement un moteur réversible.

Ainsi en regard du fonctionnement donné ci-avant, si la manette 57 est en position d'étiquette longue, pour laquelle l'extrémité du ruban a été positionnée jusqu'au palpeur, et que l'opérateur vient mettre la manette en position d'étiquette courte alors désirée, le circuit logique reçoit la transition sur le signal du détecteur 59, qui correspond à cette modification de longueur de l'étiquette souhaitée. Dans ce cas, le circuit logique 60 déclenche le moteur 16 pour faire reculer l'extrémité du ruban jusqu'au couple de cellules 20-21, tandis qu'il y a absorption de la longueur correspondante de ruban sur le rouleau 2 monté en tendeur de ruban, pour positionner correctement l'extrémité du ruban, avant prélèvement de l'étiquette courte.

De manière comparable si la manette 57 est actionnée de sa position d'étiquette courte à celle d'étiquette longue, la transition inverse sur le signal du détecteur 59 fait que le circuit logique 60 déclenche le moteur 16 pour l'avance du ruban jusqu'au palpeur avant prélèvement de l'étiquette longue souhaitée.

En variante de ce fonctionnement, avec un moteur 16 n'assurant que l'avance du ruban, le ruban peut être mis en position initiale donnée par le seul couple de cellules 20-21 quelle que soit la longueur d'étiquette donnée par la position de la manette. Dans ce cas, à chaque étiquette souhaitée, il y a prélèvement de l'étiquette si celle-ci est courte, puis avance de l'étiquette et du ruban jusqu'à ce que l'étiquette efface les dents ou palpeur du levier 25, impression et avance de l'étiquette et éjection de l'étiquette imprimée avec en même temps avance du ruban jusqu'à position initiale. Si l'étiquette souhaitée est par contre longue, il y a avance du ruban de sa position initiale jusqu'au palpeur du levier 25, prélèvement de l'étiquette, impression et avance de l'étiquette et éjection de l'étiquette longue imprimée avec en même temps avance du ruban jusqu'à sa position initiale.

La présente invention a l'avantage d'éviter tout problème de synchronisme d'arrivée de l'étiquette sous le tambour d'impression, en venant positionner l'étiquette courte ou longue pour qu'elle soit juste en prise entre le tambour d'impression et son contre-rouleau fou et l'arrêter ainsi positionnée, puis en assurant l'avance de l'étiquette, avec son impression, directement par le tambour.

## Revendications

1. Machine à affranchir des étiquettes prélevèes, au fur et à mesure de la demande et à une longueur d'étiquette courte ou longue souhaitée, sur un ruban continu (1), comportant:
― un tambour d'impression (3) et un contre-rouleau associé (4),
― une goulotte (5) définissant un chemin de guidage de ruban et/ou étiquette jusqu'au tambour,
― des moyens d'entraînement intermittent du ruban (12-13, 14-15) et un couteau (6) de prélèvement d'étiquettes, interposés sur le chemin de guidage,
― des premiers moyens (20, 21) et des seconds moyens (22, 23) affectés au positionnement du ruban pour le prélèvement d'une étiquette courte et d'une étiquette longue, respectivement, montés en aval du couteau, chacun à une distance sensiblement égale à la longueur d'étiquette correspondante,
― un circuit de commande (60) desdits moyens d'entraînement, couplé aux premiers et seconds moyens, pour l'entraînement du ruban selon la longueur d'étiquette souhaitée,
― et un détecteur de longueur d'étiquette souhaitée (59) couplé audit circuit de commande pour la sélection desdits premiers moyens ou desdits second moyens et la commande des moyens d'entraînement à partir des premiers ou seconds moyens sélectionnés, ladite machine étant caractérisée en ce que lesdits seconds moyens (30) affectés au positionnement du ruban pour le prélèvement d'étiquette longue comportent un levier pivotant (25) monté sous le tambour (3) et équipé au droit du tambour d'un palpeur (39) actionné en effacement par l'extrémité du ruban et/ou d'étiquette courte arrivant sous le tambour, un couple des cellules de détection (22-23) monté décalé du tambour d'impression (3) et de la goulotte (5) et couplé audit circuit de command (60), et une patte d'obturation (42) solidaire dudit levier (25) et associée audit couple de cellules (22-23) relativement auquel elle est intercalée entre les cellules lorsque ledit palpeur (39) est effacé et reste extérieure dans le cas contraire.

2. Machine à affranchir des étiquettes selon la revendication 1, caractérisée en ce que ledit contre-rouleau (4) associé au tambour d'impression est un contre-rouleau de pression monté libre en rotation sur son axe (34).

3. Machine à affranchir des étiquettes selon la revendication 2, caractérisée en ce que ledit levier (25) constitue un flasque (36) disposé latéralement au moins sur un des bouts du contre-rouleau (4), qui présente une dent (39) saillante sur la périphérie dudit contre-rouleau au droit du tambour, constituant ledit palpeur, ledit levier étant sollicité élastiquement (41) pour le non effacement dudit palpeur en l'absence de contact du ruban ou étiquette avec ledit palpeur.

4. Machine à affranchir des étiquettes selon la revendication 3, caractérisée en ce que ledit contre-rouleau (4), ledit levier (25), ledit couple de cellules (22, 23) et la partie terminale de la goulotte (5), en aval desdits premiers moyens (20, 21) affectés au positionnement de ruban pour le prélèvement d'étiquette courte, sont montés en un ensemble (30) sous ledit tambour d'impression (3).

5. Machine à affranchir des étiquettes selon la revendication 4, caractérisée en ce que ledit ensemble (30) est monté pivotant sur un axe (31), sensiblement à l'extrémité de la partie aval de ladite goulotte, à l'opposé dudit tambour.

6. Machine à affranchir des étiquettes selon l'une des revendications 1 à 5, caractérisée en ce que ledit détecteur de longueur d'étiquette souhaitée est constitué par une tête photo-électrique (53) dont la partie émettrice et la partie détectrice sont couplées par un miroir (58) porté par une manette (57) d'actionnement d'un cliché escamotable d'impression de flamme publicitaire (55) porté par le tambour, pour l'une des positions de ladite manette.

7. Machine à affranchir des étiquettes selon l'une des revendications 1 à 6, caractérisé en ce que lesdits moyens d'entraînement (12-13, 14-15, 16) sont à moteur (16) résersible commandé par ledit circuit de commande (60) dans un sens ou l'autre lors d'une modification de longueur d'étiquette souhaitée selon que la modification est d'étiquette courte à longue ou d'étiquette longue à courte.

## Patentansprüche

1. Frankiermaschine für Etiketten, die nach Bedarf und mit einer je nach Wunsch kurzen oder langen Etikettenlänge von einem durchgehenden Band (1) abgenommen werden, wobei die Maschine folgende Bestandteile aufweist:
― eine Druckwalze (3) und eine zugehörige Gegenrolle (4),
― eine Rutsche (5), die eine Band- und/oder Etikettenführungsbahn bis zur Walze definiert,
― intermittierend arbeitende Antriebsmittel (12-13, 14-15) für das Band und ein in die Führungsbahn eingefügtes Etikettenschneidemesser (6),
― erste Mittel (20, 21) und zweite Mittel (22, 23), die für die Entnahme eines kurzen Etiketts bzw. eines langen Etiketts der Positionierung des Bandes dienen und hinter dem Messer in einem Abstand angebracht sind, der im wesentlichen der entsprechenden Etikettenlänge gleicht,
― einen Steuerkreis (60) für die Antriebsmittel, welcher an die ersten und zweiten Mittel zum Antreiben des Bandes entsprechend der gewünschten Etikettenlänge angeschlossen sind,
― und einen Detektor (59) zur Erfassung der gewünschten Etikettenlänge, der an den Steuerkreis für die Wahl der ersten Mittel oder der zweiten Mittel und für die Steuerung der Antriebsmittel gemäß dem ersten oder dem zweiten gewählten Mittel gekoppelt ist, dadurch gekennzeichnet, daß die zweiten, der Positionierung des Bandes für die Entnahme langer Etiketten dienenden Mittel (30) folgende Bestandteile aufweisen: einen schwenkbaren Hebel (25), der unter der Druckwalze (3) angebracht und in Höhe der Walze mit einem Taster (39) versehen ist, der durch das Ende des Bandes und/oder des kurzen, unter der Walze angekommenen Etiketts rückstellend betätigt wird, ein Paar von Detektorzellen (22-23), die gegen die Druckwalze und die Rutsche (5) versetzt angebracht und an den Steuerkreis (60) gekoppelt sind, und eine fest mit dem Hebel (25) verbundene und dem Paar von Detektorzellen (22-23) zugeordnete Abdeckfahne (42), die zwischen die Zellen eingefügt ist, wenn der Taster 139) rückgestellt wird, während sie im gegenteiligen Fall außerhalb derselben bleibt.

2. Etikettenfrankiermaschine nach Anspruch 1, dadurch gekennzeichnet, daß die der Druckwalze zugeordnete Gegenrolle (4) eine frei um ihre Achse (34) drehbare Gegendruckrolle ist.

3. Etikettenfrankiermaschine nach Anspruch 2, dadurch gekennzeichnet, daß der Hebel (25) eine Flanschplatte (36) bildet, der seitlich an mindesten einem der Enden der Gegenrolle (4) angeordnet ist und einen über die Peripherie der Gegenrolle gegen die Walze vorspringenden Zahn (39) aufweist, der den Taster bildet, wobei der Hebel elastisch (41) bei fehlender Berührung des Bandes oder Etiketts mit dem Taster angezogen wird, so daß der Taster sich in der nichtzurückgezogenen Stellung befindet.

4. Etikettenfrankiermaschine nach Anspruch 3, dadurch gekennzeichnet, daß die Gegenrolle (4), der Hebel (25), das Paar von Detektorzellen (22, 23) und der Endabschnitt der Rutsche (5) hinter den ersten der Positionierung des Bandes zur Abnahme kurzer Etiketten dienenden Mittel (20, 21) als Baugruppe (30) unter der Druckwalze (3) angebracht sind.

5. Etikettenfrankiermaschine nach Anspruch 4, dadurch gekennzeichnet, daß die Baugruppe (30) schwenkbar um eine Achse (31) im wesentlichen am Ende des endseitigen Abschnitts der Rutsche und gegenüber der Walze montiert ist.

6. Etikettenfrankiermaschine nach einem der Ansprüche 1 bis 5, dadurch gekennzeichnet, daß der Detektor zur Erfassung der gewünschten Etikettenlänge aus einem photoelektrischen Kopf (53) besteht, dessen emittierender Teil und dessen erfassender Teil durch einen Spiegel (58) miteinander gekoppelt sind, der von einem Griff (57) zur Betätigung eines von der Walze getragenen, versenkbaren Druckklischees (55) für einen Werbeslogan getragen wird, wobei die Kopplung in einer der Stellungen des Betätigungsgriffes besteht.

7. Etikettenfrankiermaschine nach einem der Ansprüche 1 bis 6, dadurch gekennzeichnet, daß die Antriebsmittel (12-13, 14-15, 16) einen Motor mit umkehrbarer Drehrichtung (16), der vom Steuerkreis (60) im einen oder anderen Sinne bei einer Änderung der gewünschten Etikettenlänge betätigt wird, je nachdem, ob die Änderung den Wechsel vom kurzen zum langen Etikett oder vom langen zum kurzen Etikett betrifft.

## Claims

1. A franking machine for labels which are taken away as and when required from a continuous tape (1) in the form of long labels or short labels, as desired, the machine comprising:
― a print drum (3) and an associated backing roll (4);
― a chute (5) defining a guide path for the tape and/or the label up to the drum;
― intermittent drive means (12-13, 14-15) for driving the tape and a cutter (6) for cutting off labels, said cutter being interposed on the guide path;
― first means (20, 21) and second means (22, 23) for positioning the tape respectively for taking away a short label and for taking away a long label, said means being mounted downstream from the cutter, each at a distance therefrom which is substantially equal to the corresponding label length;
― a control circuit (60) for controlling said drive means, coupled to said first means and said second means for the tape according to the length of the desired label; and
― a desired label length detector (59) coupled to said control circuit for selecting said first means or said second means and for controlling the drive means from the selected first or second means; said the machine being characterized in that said second means (30) associated with positioning the tape for taking away a long label comprise a pivoting lever (25) mounted beneath the drum (3) and fitted opposite the drum with a feeler (39) which is actuated by being retracted by the end of the tape and/or a short label arriving beneath the drum, a pair of detection cells (22-23) mounted offset from the print drum (3) and the chute (5) and coupled to said control circuit (60), and a shutter tab (42) fixed to said lever (25) associated with said pair of cells (22-23) so as to be interposed between the cells when said feeler (39) is retracted, and otherwise to be outside said cells.

2. A label franking machine according to claim 1, characterized in that said backing roll (4) associated with the print drum is a pressure backing roll mounted free to rotate about its axis of rotation (34).

3. A label franking machine according to claim 2, characterized in that said lever (25) constitutes a plate (36) disposed laterally beneath at least one of the ends of the backing roll (4) and has a tooth (39) projecting from the periphery of said backing roll opposite the drum and constituting said feeler, said lever being resiliently urged (41) to ensure that said feeler is not retracted in the absence of contact between said feeler and the tape or the label.

4. A label franking machine according to claim 3, characterized in that said backing roll (4), said lever (25), said pair of cells (22-23) and the end portion of the chute (5) downstream from said first means (20, 21) for determining the position of the tape when taking away short labels are all mounted in an assembly (30) beneath said print drum (3).

5. A label franking machine according to claim 4, characterized in that said assembly (30) is pivotally mounted about an axis (31) substantially at the end of the downstream portion of said chute opposite to said drum.

6. A label franking machine according to one of claims 1 to 5, characterized in that said detector of the desired length of label is constituted by a photoelectric head (53) whose emitting portion and receiving portion are coupled by a mirror (58) carried by a lever (57) for actuating a retractable slogan printing plate (55) carried by the drum, for one of the positions of said handle.

7. A label franking machine according to one of claims 1 to 6, characterized in that said drive means (12-13, 14-15, 16) include a reversible motor (16) controlled by said control circuit (60) in one direction or the other whenever the desired length of label is changed, depending on whether the change is from a short label to a long label or from a long label to a short label.
